# EUROPÄISCHE PATENTSCHRIFT

(11) **EP 0 735 273 B1**
(45) Veröffentlichungstag und Bekanntmachung des Hinweises auf die Patenterteilung: **27.05.1998**
(21) Anmeldenummer: 96104669.5
(22) Anmeldetag: 25.03.1996
(51) Int. Cl.: F04D 13/14, F04D 15/00, F04D 15/02, F04D 13/06

(54) **Doppelpumpe mit übergeordneter Steuerung**
Twin pump with main control system
Pompe jumelle avec système de contrôle principal

(30) Priorität: 28.03.1995 DE 19511170
(43) Veröffentlichungstag der Anmeldung: 02.10.1996
(73) Patentinhaber: WILO GmbH, D-44263 Dortmund (DE)
(72) Erfinder: Kunz, Udo, 44534 Lünen (DE); Greitzke, Stephan, Dr.-Ing., 44287 Dortmund (DE); Hübner, Jürgen, Dipl.-Ing., 44287 Dortmund (DE); Hunnekuhl, Gerhard, 58452 Witten (DE)
(74) Vertreter: COHAUSZ HASE DAWIDOWICZ & PARTNER

(56) Entgegenhaltungen:
- EP-A- 0 226 858
- EP-A- 0 351 271
- EP-A- 0 464 360
- EP-A- 0 577 201
- EP-A- 0 619 432
- DE-A- 1 653 743
- DE-A- 4 129 651
- DE-A- 4 309 382
- DE-C- 4 128 390
- DE-U- 9 415 935
- FR-A- 1 115 826
- FR-A- 2 427 491

## Beschreibung

Die Erfindung betrifft eine Doppelpumpe mit zwei in einem Gehäuse angeordneten Laufrädern, die ein Fördermedium fördern, wobei jedes Laufrad von je einem Elektromotor angetrieben ist, und mittels einer übergeordneten Steuerung und/oder Regelung die Drehzahlen der beiden Elektromotoren jeweils unabhängig voneinander beliebig zwischen dem Motorstillstand und der Nenndrehzahl einstell- oder regelbar sind.

Um große Fördermengen zu fördern bei gleichzeitigem Einsatz von kleineren Elektromotoren und Pumpen oder um eine Redundanz im Förderkreislauf zu schaffen, werden heute bevorzugt Doppelpumpen eingesetzt. Dabei werden zwei Laufräder in einem Gehäuse angeordnet, wobei jedes Laufrad von einem Elektromotor angetrieben ist. Die Elektromotoren besitzen meist 3-4 Drehzahlstufen, die mittels einer Steuerung einstellbar sind. Bei einer Änderung des Förderstroms ergeben sich somit unterschiedliche Förderhöhen. Auch sind Pumpensysteme bekannt, bei denen eine Förderhöhe vorgebbar ist und eine Regelung durch Umschalten in die einzelnen Drehzahlstufen die Förderhöhe in einem gewissen Bereich gewährleistet. Hierbei treten jedoch nachteilig relative Druckschwankungen auf. Ferner sind Einzelpumpen bekannt, bei denen die Drehzahl mittels einer Regelung kontinuierlich veränderbar ist. Die Elektronik der Steuerung kann dabei meist über eine digitale Schnittstelle mit einem Pumpenleitrechner in Verbindung sein. Der Leitrechner gibt dabei die erforderlichen Drehzahlen den Motoren vor. Auch kann der Pumpenleitrechner vorgeben, welcher Elektromotor mit welcher Drehzahl zu einer bestimmten Zeit die jeweilige Pumpe antreiben soll. So kann z.B. bei Mehrpumpenanlagen bei Abweichung des eingestellten Sollwerts eine lastabhängige Zu- und Abschaltung einer weiteren Pumpe vorgenommen werden.

Aus dem von Reinhold Döring in der Haustechnische Rundschau 7/1988, S. 230-235 veröffentlichten Artikel "Regelung von Pumpen und Ventilatoren in der Versorgungstechnik Teil 2 und Schluß" ist eine Doppelpumpe bekannt, die über eine übergeordnete Pumpensteuerung für eine Doppelpumpe verfügt. Mittels der übergeordneten Pumpensteuerung wird die Drehzahl beider Motoren der Doppelpumpe kontinuierlich, d.h. ohne Drehzahlsprünge dem Bedarf entsprechend eingeregelt. Die übergeordnete Steuerung wird dabei zusammen mit den Motorregelungen und anderen Schaltmitteln zentral im Raum an einer Wand befestigt.

Durch eine derartige Anordnung der übergeordneten Pumpensteuerung ergeben sich jedoch lange Wege zwischen der Steuerung/Regelung und der Pumpe selbst, die mittels geeigneter elektrischer Kabel überbrückt werden müssen. Derartige Kabel sind nicht nur teuer, sondern es entstehen zusätzliche Kosten für die Installation der Kabel.

Aufgabe der Erfindung ist es daher, eine Doppelpumpe bereitzustellen, die die oben aufgeführten Nachteile des Standes der Technik umgeht, wodurch die Doppelpumpe leichter, billiger und schneller zu Installieren ist.

Diese Aufgabe wird erfindungsgemäß dadurch gelöst, daß die übergeordnete Steuerung und/oder Regelung an einem der beiden Elektromotoren angeordnet ist, und daß jeder der beiden Elektromotoren eine Regelung hat, wobei die jeweilige Regelung die Motordrehzahl des zugehörigen Elektromotors entsprechend der von der übergeordneten Steuerung und/oder Regelung vorgegebenen Führungsgröße einregelt und die Regelungen als Module ausgebildet sind, die jeweils auf dem zugehörigen Elektromotor insbesondere lösbar befestigbar sind und mittels elektrischer Kontakte mit dem jeweiligen Elektromotor in elektrischer Verbindung sind. Hierdurch entfallen die sonst notwendigen Kabel oder Übermittlungseinrichtungen für die Steuerdaten, wodurch nicht nur die Installationskosten, sondern auch der Platzbedarf für Pumpe und Steuerung sinken.

Dabei sind in einer besonders bevorzugten Ausführungsform die Regelungen in einem Gehäuse angeordnet. Dieses Gehäuse ist auf einem der Elektromotoren insbesondere lösbar befestigbar und mittels elektrischer Kontakte mit den beiden Elektromotoren in elektrischer Verbindung. Hierdurch entfällt ein Gehäuse wodurch erneut die Produktionskosten gesenkt werden.

Die Verwendung von Elektromotoren, deren Drehzahl mittels einer Steuerung bzw. Regelung beliebig zwischen dem Motorstillstand und der Nenndrehzahl einstell- bzw. regelbar sind, hat den Vorteil, daß die geforderte Förderhöhe genau und stetig einstellbar ist. Eine Änderung des Förderstroms bzw. der Anlagennetzkennlinie kann mittels der Regelung und der beliebig einstellbaren Drehzahlen der Laufräder ohne auftretende Drucksprünge im Leitungsnetz erreicht werden. Durch die Stetigkeit und Gleichmäßigkeit der Einregelung werden sämtliche Komponenten des Leitungsnetzes vorteilhaft weniger belastet, wodurch sich die Betriebssicherheit erhöht und die Wartungs- und Reparaturkosten gesenkt werden.

Weicht der Ist-Wert der Druckdifferenz bzw. Förderhöhe vom vorgegebenen Sollwert ab, so kann z.B. bei einer lastabhängigen Zu- bzw. Abschaltung der zweiten Pumpe die Drehzahl der zweiten Pumpe kontinuierlich vom Stillstand bis zur erforderlichen Drehzahl erhöht werden, wodurch Drucksprünge vermieden werden.

Die Führungsgröße ist dabei vorteilshaft die Förderhöhe bzw. Druckdifferenz zwischen Ansaug- und Auslaßseite der jeweiligen Pumpe. Die Druckdifferenz kann dabei mittels eines herkömmlichen Druckmessers ermittelt werden.

Bevorzugt wird jedoch die Stromaufnahme jedes Elektromotors von der jeweils zugehörigen Regelung ermittelt, wobei aus der Stromaufnahme des Motors die tatsächliche Förderhöhe bzw. Druckdifferenz zwischen Ansaug- und Auslaßseite der jeweiligen Pumpe aus der Pumpen- und Motorkennlinie ermittelbar ist und die ermittelte Druckdifferenz der Ist-Wert für die jeweilige Regelung ist.

Mittels der übergeordneten Steuerung können den Regelungen in ihren Werten unterschiedliche Führungsgrößen vorgegeben werden, wodurch sich eine beliebige Förderhöhe bzw. Druckdifferenz einregeln läßt. Vorteilsmäßig wird die Pumpe im Doppelbetrieb betrieben, wobei die übergeordnete Steuerung zur Erzielung einer gewünschten Förderhöhe beide Pumpen gleichzeitig einschaltet und beiden Regelungen gleiche Werte für die Führungsgröße vorgibt, derart, daß beide Pumpen mit der gleichen Drehzahl fördern. Beide Pumpen haben vorteilsmäßig die gleichen Pumpenkennlinien, wodurch beide Pumpen bei gleichen Drehzahlen in jeweils gleichen Betriebspunkten laufen. Hierdurch werden beide Pumpen mit den gleichen Betriebszeiten betrieben, wodurch sich eine gleichmäßige Abnutzung beider Pumpen erzielen läßt. Das Wartungsintervall ist dann für beide Pumpen gleich groß, wobei die Wartung für beide Pumpen gleichzeitig durchgeführt werden kann.

Dadurch, daß beide Pumpen mit gleicher Drehzahl fördern, sind die Drehzahlen der beiden Pumpen niedriger als die Drehzahl einer einzigen Pumpe bei gleicher bereitzustellender Förderhöhe. Die Pumpenlaufgeräusche sind dadurch erheblich geringer. Die Pumpe läuft somit leiser und ruhiger.

Ein weiterer Vorteil dieses Verfahrens ist, daß kein Umschalten bzw. Zuschalten nötig ist, wodurch vorteilsmäßig Druck- und Mengenstromsprünge vermieden werden.

Es ist ebenfalls vorteilsmäßig, wenn die Regelungen Module sind, die jeweils auf dem zugehörigen Elektromotor insbesondere lösbar befestigbar sind und mittels elektrischer Kontakte mit dem Elektromotor in elektrischer Verbindung sind. Auch ist es vorteilsmäßig, wenn die Regelungen in einem Gehäuse angeordnet sind und das Gehäuse als Modul auf einem Elektromotor insbesondere lösbar befestigt ist. Ebenfalls sollte die übergeordnete Steuerung als Modul ausgebildet sein, wobei das Modul auf einem Regelungsmodul insbesondere lösbar befestigbar sein sollte. Das Steuerungsmodul ist dabei mittels elektrischer Kontakte mit dem Regelungsmodul in elektrischer Verbindung. Auch ist es vorteilhaft, wenn die übergeordnete Steuerung zusammen mit den beiden Regelungen in einem Gehäuse angeordnet sind und das Gehäuse als Modul auf einem Elektromotor insbesondere lösbar befestigbar ist. In einer weiteren, ebenfalls vorteilsmäßigen Ausführungsform ist die übergeordnete Steuerung zusammen mit nur einer Regelung eines Elektromotors in einem Gehäuse angeordnet, wobei das Gehäuse als Modul auf diesem Elektromotor insbesondere lösbar befestigbar ist und die Anregelung des anderen Elektromotors als Modul auf dem anderen Elektromotor insbesondere lösbar befestigbar ist.

Eine derartige Modulbauweise läßt es zu, daß verschiedene benutzerspezifische Steuerungen und/oder Regelungen einfach und schnell an der Doppelpumpe befestigbar sind, wodurch zusätzliche Kabel unnötig werden und sich eine hohe Betriebssicherheit der Pumpe erzielen läßt.

Wenn es gewünscht ist, kann die übergeordnete Steuerung vorteilshaft mittels Daten- und/oder Steuerleitungen mit einem Pumpenleitrechner oder mit einer oder mehreren anderen übergeordneten Steuerungen oder Regelungen von Einzel- oder Doppelpumpen in Verbindung sein. Dies hat den Vorteil, daß mittels einer übergeordneten Steuerung z.B. mehrere Doppelpumpen steuerbar sind.

Die übergeordnete Steuerung kann zudem programmierbar sein. Sie kann zusätzlich eine programmierbare Zeitschaltung haben, mittels der die Pumpen in vorgebbaren Zeitintervallen ein- oder ausschaltbar sind oder ihre Drehzahlen oder das Niveau der Förderhöhe voreinstellbar sind. Zudem kann die übergeordnete Steuerung die Pumpen in zeitlicher Reihenfolge abwechselnd einschalten, derart, daß bis auf die Einschaltphase immer nur eine Pumpe das Fördermedium fördert. Hierdurch läßt sich vorteilsmäßig erreichen, daß beide Pumpen mit gleichen Betriebszeiten gefahren werden, so daß die Wartungsintervalle für die Pumpen gleich angesetzt werden können. Auch kann die übergeordnete Steuerung bei einem Defekt der einen Pumpe die Drehzahl der andern Pumpe erhöhen oder die defekte Pumpe abschalten, wobei gleichzeitig die andere Pumpe die Arbeit der defekten Pumpe vollständig übernimmt, um die Förderhöhe konstant zu halten bzw. den Druckabfall zwischen Pumpenansaug- und Pumpenauslaßseite auszugleichen. Durch eine derartige Redundanz erhöht sich die Funktionssicherheit der Anlage, was vorteilsmäßig die Betriebskosten und Wartungskosten niedrig hält.

Die Erfindung wird nachfolgend anhand der Zeichnungen näher erläutert.

Es zeigen:
- Figur 1:: Eine Doppelpumpe mit übergeordneter Steuerung
- Figur 2:: Eine Seitenansicht einer Doppelpumpe mit übergeordneter Steuerung
- Figur 3:: Ein Blockschaltbild einer Doppelpumpe mit übergeordneter Steuerung und zusätzlicher Regelungsmodule für jeden Elektromotor
- Figur 4:: Zwei Doppelpumpen mit lediglich einer übergeordneter Steuerung
- Figur 5:: Eine Doppelpumpe, bei der die Regelungen und die übergeordnete Steuerung in einem Gehäuse angeordnet sind.

Figur 1 zeigt eine Doppelpumpe mit einem Gehäuse 1, welches eine Pumpenansaugseite 2b und eine Pumpenauslaßseite 2a hat. In dem Gehäuse 1 sind zwei nicht dargestellte Pumpenlaufräder angeordnet, die jeweils von den Elektromotoren 3a, 3b angetrieben werden. Auf den Motorengehäusen sind Regelungen 5 als Module mittels Schraub- oder Schnappverbindungen befestigt. Auf dem einen Regelungsmodul 5 ist das übergeordnete Steuerungsmodul 4 befestigt, welches seinerseits mittels einer schnapp- oder Schraubverbindung auf dem Regelungsmodul 5 befestigt ist. Das übergeordnete Steuerungsmodul 4 verfügt über Anzeigeelemente 4a, sowie über eine Eingabe-Tastatur 4b zur Einstellung von bestimmten Programmen bzw. Pumpenschaltungen.

Das übergeordnete Steuerungsmodul 4 ist mittels eines Übertragungskabels 6 mit dem Regelungsmodul des zweiten Elektromotors 3b verbunden und steuert diesen über das Kabel 6.

In Figur 2 ist eine Seitenansicht der Doppelpumpe dargestellt.

Figur 3 zeigt ein mögliches Blockschaltbild einer Doppelpumpe. Die übergeordnete Steuerung 4 hat dabei eine CPU, welche mit einem Speicher, einer Eingabemöglichkeit zur Programmierung, einer Anzeige des Programmablaufs, sowie der Betriebszustände und einen Datenbus, über die es mit den nachgeschalteten Regelungen oder wie in Figur 4 dargestellt, mit anderen Pumpen kommuniziert bzw. diese steuert.

Wie in Figur 3 dargestellt, ist die eigentliche Regelung autark in den Regelungsmodulen 5 angeordnet und regelt die Motordrehzahl gemäß des vorgegebenen Soll-Wertes ein. Dabei wird die Stromaufnahme des Motors von der Regelung ermittelt und anhand der bekannten Pumpen- und Motorkennlinie die von der Pumpe momentan erzeugte Druckdifferenz p₂ - p₁ zwischen dem Ansaugstutzen 2b und dem Auslaßstutzen 2a berechnet. Der errechnete Ist-Wert der Druckdifferenz der Pumpe wird mit dem durch die übergeordneten Steuerung vorgegebenen Soll-Wert der Förderhöhe (Führungsgröße) verglichen. Bei einer Abweichung der beiden Werte, versucht die Regelung die Motordrehzahl der Pumpe entsprechend nachzuregeln.

Jede Regelung 5 ist über eine zusätzliche Kommunikationsschnittstelle mit der übergeordneten Steuerung 4 in Verbindung. Mittels der Kommunikationsschnittstelle tauschen die Regelungen 5 mit der übergeordneten Steuerung Daten aus. So kann die Regelung 5 der übergeordneten Steuerung 4 einen Defekt der jeweiligen Pumpe oder des jeweiligen Motors (3a, 3b) mitteilen. Auch kann die übergeordnete Steuerung 4 die Pumpe in bestimmte Betriebsarten schalten. Mögliche Betriebsarten sind z.B. Stillstand, maximale Drehzahl oder Regelungsbetrieb der Pumpe. So ist es möglich, daß die eine Pumpe mit maximaler Drehzahl fördert und die andere Pumpe im Regelbetrieb gefahren wird. Eine weiterer Betriebsmodus ist die Synchronisierung der beiden Pumpen, derart, daß beide Pumpen mit gleicher Drehzahl gefahren werden. Auch ist es möglich, daß lediglich eine Pumpe im Betrieb ist und die andere stillgesetzt ist.

Bei einem Defekt einer Pumpe, wird diese über die Kommunikationsschnittstelle die übergeordnete Steuerung 4 alarmieren, woraufhin die übergeordnete Steuerung 4 die Pumpen gemäß des eingespeicherten Programms anders schaltet bzw. neue Soll-Werte berechnet.

Figur 5 zeigt eine Doppelpumpe, bei der die Regelungen für die beiden Pumpen zusammen mit der übergeordneten Steuerung in einem Gehäuse angeordnet sind und das Gehäuse auf einem Elektromotor 3 befestigt ist.

## Patentansprüche

1. Doppelpumpe mit zwei in einem Gehäuse (1) angeordneten Laufrädern, die ein Fördermedium fördern, wobei jedes Laufrad von je einem Elektromotor (3a, 3b) angetrieben ist, und mittels einer übergeordneten Steuerung und/oder Regelung (4) die Drehzahlen der beiden Elektromotoren (3a, 3b) jeweils unabhängig voneinander beliebig zwischen dem Motorstillstand und der Nenndrehzahl einstell- oder regelbar sind, **dadurch gekennzeichnet**, daß die übergeordnete Steuerung und/oder Regelung (4) an einem der beiden Elektromotoren (3a, 3b) angeordnet ist, und daß jeder der beiden Elektromotoren (3a, 3b) eine Regelung (5) hat, wobei die jeweilige Regelung (5) die Motordrehzahl des zugehörigen Elektromotors (3a, 3b) entsprechend der von der übergeordneten Steuerung und/oder Regelung (4) vorgegebenen Führungsgröße einregelt und die Regelungen (5) als Module ausgebildet sind, die jeweils auf dem zugehörigen Elektromotor (3a, 3b) insbesondere lösbar befestigbar sind und mittels elektrischer Kontakte mit dem jeweiligen Elektromotor (3a, 3b) in elektrischer Verbindung sind.

2. Doppelpumpe nach Anspruch 1, **dadurch gekennzeichnet**, daß die Regelungen (5) in einem Gehäuse angeordnet sind und das Gehäuse auf einem Elektromotor (3a, 3b) insbesondere lösbar befestigbar ist und mittels elektrischer Kontakte mit den beiden Elektromotoren (3a, 3b) in elektrischer Verbindung ist.

3. Doppelpumpe nach Anspruch 1 oder 2, **dadurch gekennzeichnet**, daß die Führungsgröße die Förderhöhe bzw. Druckdifferenz zwischen Ansaug- (2b) und Auslaßseite (2a) der jeweiligen Pumpe ist.

4. Doppelpumpe nach einem der vorherigen Ansprüche, **dadurch gekennzeichnet**, daß die Druckdifferenz zwischen der Pumpenansaug- (2b) und der Pumpenauslaßseite (2a) mittels eines Druckmessers ermittelbar ist und der ermittelte Druckdifferenz-Wert der Ist-Wert für die jeweilige Regelung (5) ist.

5. Doppelpumpe nach Anspruch 3, **dadurch gekennzeichnet,** daß die Stromaufnahme jedes Elektromotors (3a, 3b) von der jeweils zugehörigen Regelung (5) ermittelbar ist und aus der Stromaufnahme des Motors (3a, 3b) die tatsächliche Förderhöhe bzw. Druckdifferenz zwischen Ansaug- (2b) und Auslaßseite (2a) der jeweiligen Pumpe ermittelbar ist und die ermittelte Druckdifferenz der Ist-Wert für die jeweilige Regelung (5) ist.

6. Doppelpumpe nach einem der vorherigen Ansprüche, **dadurch gekennzeichnet,** daß den Regelungen (5) in ihren Werten unterschiedliche Führungsgrößen durch die übergeordnete Steuerung (4) vorgebbar sind.

7. Doppelpumpe nach einem der vorherigen Ansprüche, **dadurch gekennzeichnet,** daß die übergeordnete Steuerung (4) als Modul ausgebildet ist und auf einem Regelungsmodul (5) insbesondere lösbar befestigbar ist.

8. Doppelpumpe nach Anspruch 7, **dadurch gekennzeichnet,** daß das übergeordnete Steuerungsmodul (4) mittels elektrischer Kontakte mit dem Regelungsmodul (5) in elektrischer Verbindung ist.

9. Doppelpumpe nach einem der vorherigen Ansprüche, **dadurch gekennzeichnet**, daß die übergeordnete Steuerung (4) zusammen mit den beiden Regelungen (5) in einem Gehäuse angeordnet ist und das Gehäuse als Modul auf einem Elektromotor (3a, 3b) insbesondere lösbar befestigbar ist.

10. Doppelpumpe nach einem der vorherigen Ansprüche, **dadurch gekennzeichnet,** daß die übergeordnete Steuerung (4) zusammen mit einer Regelung (5) eines Elektromotors (3a, 3b) in einem Gehäuse angeordnet ist und das Gehäuse als Modul auf diesem Elektromotor (3a, 3b) insbesondere lösbar befestigbar ist und die andere Regelung (5) als Modul auf dem anderen Elektromotor (3a, 3b) insbesondere lösbar befestigbar ist.

11. Doppelpumpe nach einem der vorherigen Ansprüche, **dadurch gekennzeichnet,** daß die übergeordnete Steuerung (4) mittels Daten und/oder Steuerleitungen (6) mit einem Pumpenleitrechner oder mit einer oder mehreren anderen übergeordneten Steuerungen (4) oder Regelungen (5) von Einzel- oder Doppelpumpen in Verbindung ist.

12. Doppelpumpe nach einem der vorherigen Ansprüche, **dadurch gekennzeichnet,** daß die übergeordnete Steuerung (4) programmierbar ist.

13. Doppelpumpe nach einem der vorherigen Ansprüche, **dadurch gekennzeichnet,** daß die übergeordnete Steuerung (4) eine programmierbare Zeitschaltung hat, mittels der die Pumpen in vorgebbaren Zeitintervallen ein- oder ausschaltbar oder ihre Drehzahlen oder das Niveau der Förderhöhe voreinstellbar sind.

14. Doppelpumpe nach einem der vorherigen Ansprüche, **dadurch gekennzeichnet,** daß die übergeordnete Steuerung (4) die Pumpen in zeitlicher Reihenfolge abwechselnd einschaltet, derart, daß bis auf die Einschaltphase immer nur eine Pumpe das Fördermedium fördert.

15. Doppelpumpe nach einem der vorherigen Ansprüche, **dadurch gekennzeichnet,** daß die übergeordnete Steuerung (4) zur Erzielung einer gewünschten Förderhöhe beide Pumpen gleichzeitig einschaltet und den beiden Regelungen (5) gleiche Werte für die Führungsgröße vorgibt, derart, daß beiden Pumpen mit der gleichen Drehzahl fördern.

16. Doppelpumpe nach einem der vorherigen Ansprüche, **dadurch gekennzeichnet**, daß die beiden Pumpen die gleiche Pumpenkennlinie haben.

17. Doppelpumpe nach einem der vorherigen Ansprüche, **dadurch gekennzeichnet**, daß eine Pumpe als Master-Pumpe und die andere Pumpe als Slave-Pumpe schaltbar ist, wobei die Pumpe Master-Pumpe ist, auf deren Regelungsmodul (5) das Modul der übergeordneten Steuerung (4) befestigt ist.

18. Doppelpumpe nach einem der vorherigen Ansprüche, **dadurch gekennzeichnet,** daß die übergeordnete Steuerung (4) bei einem Defekt der einen Pumpe die Drehzahl der anderen Pumpe erhöht, um den Druckabfall zwischen Pumpenansaug- (2b) und Pumpenauslaßseite (2a) auszugleichen.

## Claims

1. A twin pump having two impellers which are disposed in a casing and deliver a pumping medium, wherein each impeller is driven by an electric motor (3a, 3b) and the speeds of the two electric motors (3a, 3b) are each adjustable or controllable independently of one another as required between motor stoppage and the rated speed by means of an overriding open and/or closed loop control means (4), **characterised in that** the overriding open and/or closed loop control means (4) is disposed on one of the two electric motors (3a, 3b), and each of the two electric motors (3a, 3b) has an open loop control means (5),while the particular closed loop control means (5) adjusts the speed of the associated electric motor (3a, 3b) in accordance with the command variable preset by the overriding open and/or closed loop control means (4) and the open loop control means (5) are constructed in the form of modules which are each more particularly releasably attachable to the associated electric motor (3a, 3b) and are electrically connected by means of electric contacts to the particular electric motor (3a, 3b).

2. A twin pump according to claim 1, **characterised in that** the open loop control means (5) are disposed in a casing and the casing is more particularly releasably attachable to an electric motor (3a, 3b) and is electrically connected by means of electric contacts to the two electric motors (3a, 3b).

3. A twin pump according to claims 1 or 2, **characterised in that** the command variable is the delivery head or the pressure difference between the intake side (2b) and the delivery side (2a) of the particular pump.

4. A twin pump according to one of the preceding claims, **characterised in that** the pressure difference between the pump intake side (2b) and the pump delivery side (2a) can be determined by means of a pressure gauge, and the pressure difference value found is the actual value for the particular closed loop control means (5).

5. A twin pump according to claim 3, **characterised in that** the current consumption of each electric motor (3a, 3b) is determined by the particular associated closed loop control means (5) and the actual delivery head or the pressure difference between the inlet side (2b) and the delivery side (2a) of the particular pump can be determined from the current absorption of the motor (3a, 3b), the pressure difference found being the actual value for the particular closed loop control means (5).

6. A twin pump according to one of the preceding claims, **characterised in that** command variables of different values can be preset for the closed loop control means (5) by the overriding open loop control means (4).

7. A twin pump according to one of the preceding claims, **characterised in that** the overriding open loop control means (4) takes the form of a module and is more particularly releasably attachable to an open loop control module (5).

8. A twin pump according to claim 7, **characterised in that** the overriding open loop control module (4) is electrically connected by means of electric contacts to the open loop control module (5).

9. A twin pump according to one of the preceding claims, **characterised in that** the overriding open loop control means (4) is disposed together with the two closed loop control means (5) in a casing, and the casing can be more particularly releasably attached as a module to an electric motor (3a, 3b)

10. A twin pump according to one of the preceding claims, **characterised in that** the overriding open loop control means (4) is disposed together with a closed loop control means (5) of an electric motor (3a, 3b) in a casing, and the casing can be more particularly releasably attached as a module to said electric motor (3a, 3b), the other closed loop control means (5) being more particularly releasably attachable as a module to the other electric motor (3a, 3b).

11. A twin pump according to one of the preceding claims, **characterised in that** the overriding open loop control means (4) is connected by means of data and/or control cables (6) to a pump master computer or to one or more other overriding open loop control means (4) or closed loop control means (5) of single or twin pumps.

12. A twin pump according to one of the preceding claims, **characterised in that** the overriding open loop control means (4) is programmable.

13. A twin pump according to one of the preceding claims, **characterised in that** the overriding open loop control means (4) has a programmable timing circuit by means of which the pumps can be switched on or off at presettable intervals of time or their speeds or the level of the delivery head can be pre-adjusted.

14. A twin pump according to one of the preceding claims, **characterised in that** the overriding open loop control means (4) switches on the pumps alternately in time sequence, so that except for the switching-on phase, always only one pump delivers the pumping medium.

15. A twin pump according to one of the preceding claims, **characterised in that** to obtain a desired delivery head, the overriding open loop control means (4) switches on the two pumps simultaneously and so presets identical values of command variable for the two closed loop control systems (5) that the two pumps deliver at the same speed.

16. A twin pump according to one of the preceding claims, **characterised in that** the two pumps have the same pump characteristic.

17. A twin pump according to one of the preceding claims, **characterised in that** one pump can be operated as a master pump and the other pump as the slave pump, that pump being the master pump to whose closed loop control module (5) the module of the overriding open loop control means (4) is attached.

18. A twin pump according to one of the preceding claims, **characterised in that** if one pump becomes defective, the overriding open loop control means (4) increases the speed of the other pump, to even out the drop in pressure between the pump intake side (2b) and the pump delivery side (2a).

## Revendications

1. Pompe double avec deux roues mobiles, disposées dans un carter (1), qui transportent un liquide refoulé, chaque roue mobile étant chacune entraînée par un moteur électrique (3a, 3b), et les vitesses de rotation des deux moteurs électriques (3a, 3b) étant ajustables ou réglables arbitrairement respectivement indépendamment l'une de l'autre entre l'arrêt du moteur et la vitesse nominale au moyen d'une commande et/ou d'une régulation (4) préposée,
caractérisée en ce que la commande et/ou la régulation (4) préposée est disposée sur l'un des deux moteurs électriques (3a, 3b) et que chacun des deux moteurs électriques (3a, 3b) a une régulation (5), la régulation (5) respective ajuste la vitesse de rotation du moteur électrique (3a, 3b) adjoint en correspondance à la grandeur de commande prédéterminée par la commande et/ou la régulation (4) préposée et les régulations (5) étant réalisées sous forme de modules qui peuvent respectivement être fixés, en particulier sous forme détachables, sur le moteur électrique (3a, 3b) adjoint et sont en liaison électrique avec le moteur électrique (3a, 3b) respectif au moyen de contacts électriques.

2. Pompe double selon la revendication 1,
caractérisée en ce que les régulations (5) sont disposées dans un carter et le carter peut être fixé, en particulier de manière détachable, sur un moteur électrique (3a, 3b) et est en liaison électrique avec les deux moteurs électriques (3a, 3b) au moyen de contacts électriques.

3. Pompe double selon la revendication 1 ou 2,
caractérisée en ce que la grandeur de commande est la hauteur de refoulement ou respectivement la pression différentielle entre les côtés d'aspiration (2b) et d'évacuation (2a) de la pompe respective.

4. Pompe double selon l'une des revendications précédentes,
caractérisée en ce que la pression différentielle entre les côtés d'aspiration de la pompe (2b) et d'évacuation de la pompe (2a) peut être détectée par un manomètre et la valeur de la pression différentielle détectée est la valeur effective pour la régulation (5) respective.

5. Pompe double selon la revendication 3,
caractérisée en ce que la consommation de courant de chaque moteur électrique (3a, 3b) peut être détectée par la régulation (5) respectivement adjointe et, à partir de la consommation de courant du moteur (3a, 3b), la hauteur de refoulement effective ou respectivement la pression différentielle entre les côtés d'aspiration (2b) et d'évacuation (2a) de la pompe respective peut être déterminée et la pression différentielle détectée est la valeur effective pour la régulation (5) respective.

6. Pompe double selon l'une des revendications précédentes,
caractérisée en ce que des grandeurs de commande différentes peuvent être prédéterminées pour les valeurs des régulations (5) par la commande (4) préposée.

7. Pompe double selon l'une des revendications précédentes,
caractérisée en ce que la commande (4) préposée est réalisée sous forme d'un module et peut être fixée sur un module de régulation (5), en particulier de manière détachable.

8. Pompe double selon la revendication 7,
caractérisée en ce que le module de commande (4) préposé est en liaison électrique avec le module de régulation (5) au moyen de contacts électriques.

9. Pompe double selon l'une des revendications précédentes,
caractérisée en ce que la commande (4) préposée est disposée avec les deux régulations (5) dans un carter et le carter peut être fixé, en particulier de manière détachable, sous forme de module sur un moteur électrique (3a, 3b).

10. Pompe double selon l'une des revendications précédentes,
caractérisée en ce que la commande (4) préposée est disposée avec une régulation (5) d'un moteur électrique (3a, 3b) dans un carter et ce carter peut être fixé, en particulier de manière détachable, sous forme de module sur ce moteur électrique (3a, 3b) et l'autre régulation (5) peut être fixée, en particulier de manière détachable, sous forme de module sur l'autre moteur électrique (3a, 3b).

11. Pompe double selon l'une des revendications précédentes,
caractérisée en ce que la commande (4) préposée est en liaison, au moyen de conducteurs (6) de données et/ou de commande, avec un calculateur de pompe ou avec une ou plusieurs autres commandes (4) préposées ou régulations (5) de pompes simples ou doubles.

12. Pompe double selon l'une des revendications précédentes,
caractérisée en ce que la commande (4) préposée est programmable.

13. Pompe double selon l'une des revendications précédentes,
caractérisée en ce que la commande (4) préposée a une minuterie programmable au moyen de laquelle les pompes peuvent être mises en marche ou arrêtées à des intervalles de temps prédéterminables ou leurs vitesses de rotation ou le niveau de la hauteur de refoulement peut être préréglée.

14. Pompe double selon l'une des revendications précédentes,
caractérisée en ce que la commande (4) préposée met les pompes alternativement en marche selon une séquence de temps de telle manière que, jusqu'à la phase de mise en marche, seulement une pompe transporte le liquide refoulé.

15. Pompe double selon l'une des revendications précédentes,
caractérisée en ce que la commande (4) préposée met en marche simultanément les deux pompes pour atteindre une hauteur de refoulement souhaitée et applique aux deux régulations (5) des valeurs égales pour la grandeur de commande de telle manière que les deux pompes transportent à la même vitesse de rotation.

16. Pompe double selon l'une des revendications précédentes,
caractérisée en ce que les deux pompes ont la même courbe caractéristique de pompe.

17. Pompe double selon l'une des revendications précédentes,
caractérisée en ce qu'une pompe est commutable en tant que pompe maîtresse et l'autre pompe en tant que pompe esclave, la pompe sur le module de régulation (5) de laquelle est fixé le module de la commande (4) préposée étant la pompe maîtresse.

18. Pompe double selon l'une des revendications précédentes,
caractérisée en ce que la commande (4) préposée, en cas de défaut d'une pompe, augmente la vitesse de rotation de l'autre pompe afin d'équilibrer la chute de pression entre les côtés d'aspiration de pompe (2b) et d'évacuation de pompe (2a).
